# FASCICULE DE BREVET EUROPEEN

(11) **EP 0 831 186 B1**
(45) Date de publication et mention de la délivrance du brevet: **25.02.2004**
(21) Numéro de dépôt: 97500157.9
(22) Date de dépôt: 17.09.1997
(51) Int. Cl.: E04G 9/02, E04G 17/04

(54) **Cadre et verrou pour panneau de coffrage manuellement portable**
Rahmen und Verbindungselement für tragbare Schalungstafeln
Frame and locking means for portable shuttering panel

(30) Priorité: 18.09.1996 ES 9601974
(43) Date de publication de la demande: 25.03.1998
(73) Titulaire: ULMA C y E, S. COOP., 20560 Onati (Guipuzcoa) (ES)
(72) Inventeur: Arozena Bergaretxe, Alberto, Elgeta (Guipuzcoa) (ES)
(74) Mandataire: Carpintero Lopez, Francisco

(56) Documents cités:
- DE-A- 2 926 780
- DE-A- 3 023 548
- DE-A- 3 122 191
- DE-C- 3 838 489
- FR-A- 1 250 778
- FR-A- 2 277 209
- US-A- 2 297 899

## Description

### OBJET DE L'INVENTION

La présente invention concerne un cadre utilisable pour l'obtention de panneaux de coffrage, ainsi que le verrou à travers lequel est réalisée la liaison entre les cadres pour l'obtention de la surface générale de coffrage, concrètement dans le cas de panneaux destinés à être manipulés manuellement.

Le but de l'invention est d'obtenir un cadre rigide qui permette un montage facile de la plaque constitutive du panneau proprement dit de fixation rapide et efficace pour le reste des cadres ou panneaux qui participent à un coffrage déterminé.

### ANTÉCÉDENTS DE L'INVENTION

Les panneaux de coffrage manuellement portables tels que dans le document DE-A-31 22 191 sont constitués à partir d'un cadre métallique (1) généralement entretoisé, sur lequel il est établi une planche en bois de dimensions et poids réduits pour permettre son transport et sa manipulation manuel, sans nécessité de grues.

Pour réaliser le formage d'un coffrage, l'on dispose différents panneaux de ce genre adossés coplanairement, par l'intermédiaire de moyen de liaison qui généralement consistent à des sangles, clips, etc., ou à l'aide de profilés angulaires intermédiaires lorsque la surface générale de coffrage doit subir un cambrage.

Parallèlement, ils sont pourvus de logements pour la mise en place de barres d'écartement, qui permettent d'établir, de façon rapide et simple, la séparation entre les deux parois de coffrage selon l'épaisseur prévue pour le mur à obtenir.

Généralement ces panneaux dispose également de poignées qui permettent une manipulation commode pour l'opérateur, ainsi que des moyens de support pour la mise en place et le soutien des planches en bois.

Cependant les moyens de liaison entre les cadres ou les panneaux supposent une manipulation lente et laborieuse, il en arrive de même avec les moyens pour le soutien des planches en bois.

### DESCRIPTION DE L'INVENTION

Le cadre et le verrou selon la revendication 1 résolvent de manière pleinement satisfaisante la problématique antérieurement exposé, dans les différents aspects commentés.

Pour cela le cadre du panneau présente comme caractéristique fondamentale le fait d'incorporer, à chacun de ses bord, une platine métallique pourvue d'un alignement longitudinal d'orifices destinés à recevoir les verrous de fixation entre les cadres ou les panneaux. Les dits orifices ont un secteur central circulaire et deux projections radiales et opposées éraillées, avec une largeur inférieure au diamètre du secteur central et alignées longitudinalement dans le contexte de la platine métallique, tandis que chaque verrou est matérialisé dans un tourillon de crosse muni d'une tête à une de ses extrémités, d'un terminal tronconique à l'extrémité opposée et d'une broche transversale à proximité de cette dernière extrémité, de manière que le diamètre général du tourillon est l'adéquat pour passer à travers le secteur intermédiaire et circulaire de l'un quelconque des orifices des deux platines à unir, correspondantes aux deux cadres attenants, tandis que la broche diamétrale est dimensionnellement adéquate pour pouvoir passer à travers les projections extrêmes du dit orifice, dans une position déterminée, et pour constituer une butée de retenue lorsque le tourillon tourne 90° par rapport aux platines.

La stabilisation définitive de l'ensemble, et plus concrètement le serrage définitif entre les platines des deux cadres, est réalisé avec la collaboration d'un coin qui traverse diamétralement le tourillon, à travers un orifice opérativement réalisé dans celui-ci, ce coin étant à une de ses extrémité coiffé par une tête d'actionnement qui facilite l'action de serrage ou coincement de celle-ci, tandis qu'à son extrémité opposée il est pourvue d'un rivetage ou emboutissage latéral qui agit en tant que butée d'incidence sur l'embouchure correspondante de la rainure diamétrale du tourillon, en empêchant le désaccouplement total entre le tourillon et le coin, et par conséquent, la perte éventuelle d'un de ces deux éléments.

Comme complément de la structura décrite, le cadre de chaque panneau incorpore une série d'emboutissages intérieurs qui déterminent des épaulements sur lesquels sont appuyés les bords de la planche constitutive de la surface de coffrage proprement dite.

### DESCRIPTION DES DESSINS

Pour compléter la description que l'on est en train de faire et pour aider à une meilleur compréhension des caractéristiques de l'invention, on accompagne la présente mémoire descriptive, en tant que partie intégrante de celle-ci, un jeu de dessin où à tire illustrant et non pas limitatif, on a représenté ce qui suit.
La figure 1.- Montre une vue en levée frontale d'un cadre pour panneau de coffrage manuellement portable, réalisé en accord avec l'objet de la présente invention.
La figure 2.- Montre une vue en plan du même cadre.
La figure 3.- Montre une vue de profil du cadre concerné.
La figure 4.- Montre une vue en plan d'un des verrous complémentaires du cadre représenté dans les figures antérieures.
La figures 5.- Montre un détail en section transversale du verrou de la figure antérieure, en accord avec la ligne de coupe A-B de ladite figure.
La figure 6.- Montre une vue en levée latérale du même verrou de la figure 4, dans ce cas prévu du coin complémentaire. ,
La figure 7.- Montre, finalement, un détail en section du coin de la figure antérieure, en accord avec la ligne de coupe C-D de ladite figure.

### RÉALISATION PRÉFÉRÉE DE L'INVENTION

Au moyen de ces figures l'on peut observer que le cadre que l'on préconise est configuré à base d'un cadre proprement dit (1), de contour rectangulaire, rigidifié au moyen d'une série d'entretoises (2) déterminantes d'une structure réticulaire, comme il en est le cas de n'importe quel cadre de coffrage classique, mais avec la particularité spéciale que le cadre proprement dit (1) est obtenu à base d'une série de platines (3) pourvues chacune d'elles d'un alignement longitudinal d'orifices (4), dans chacun desquels on établit un secteur intermédiaire, en correspondance avec la propre référence (4) , de configuration circulaire, et deux secteurs extrêmes (4') radialement éraillés et en opposition, de préférence dans le sens longitudinal, par rapport à la platine (3).

Ces orifices (4), opérativement en regard de ceux de la platine (3) dans l'accouplement entre les cadres, lorsque ceux-ci adoptent un positionnement coplanaire, ou bien opérativement en regard de profilés angulaires et auxiliaires, avec le même genre d'orifices, lorsque les cadres ou panneaux doivent adopter un positionnement angulaire, il sont destinés au passage des verrous qui complètent l'objet de l'invention, comme celui représenté dans la figure 4 à 7.

Chaque verrou est matérialisé dans un tourillon (5), de diamètre en accord avec celui du secteur central des orifices (4), à travers lesquels il est susceptible de servir de passage, le quel est facilité par l'existence dans ledit tourillon (5) d'un terminal tronconique (6), qui coiffe le tourillon (5) par son extrémité opposée dans une tête (7), tandis qu'aux environs du terminal tronconique (6) se trouve une broche diamétrales (8) à son tour dimensionnellement adéquate pour traverser les platines (3) à travers les prolongements radiaux et opposés (4') de ses orifices (4).

Le tourillon (5) est aussi pourvu à proximité de sa tête (7) d'une large rainure diamétrale (9) dans laquelle se trouve un coin (10) coiffé à son tour et par extrémité plus large dans un tête (11) d'actionnement tandis qu'à son extrémité opposée il est pourvu d'un emboutissage latéral (12), spécialement visible dans le détail de la figure 7, qui empêche son désaccouplement par rapport au tourillon (5).

Conformément à cette structuration l'ensemble inséparable constitué par le tourillon (5) et le coin (10) est accouplable dans les orifices opposés (4) des platines perforées (3) qui appartiennent à deux panneaux de coffrage contigus, évidemment en situation de parallélisme entre la broche transversale (8) du premier ensemble et les prolongements radiaux (4') des orifices précités (4). Après ledit accouplement le tourillon doit subir une rotation de 90° pour que sa broche transversale (8) soit perpendiculaire aux prolongements (4') des orifices (4), en constituant une butée d'appui sur une des platines (3), l'opposée à l'adaptation du coin (10), ce qui fait que lors du déplacement axial du dit coin (10) au sein de la rainure (9) du tourillon, il se produit un serrage d'une platine par rapport à une autre, qui assure une union rapide, solide et efficace entre les panneaux de coffrage.

En retournant à nouveau au cadre (1), celui-ci est pourvu d'une série d'emboutissages (13) tout le long de son périmètre, orientés vers l'intérieur et espacés du bord interne du cadre par une étendue coïncidente avec l'épaisseur des planches en bois constitutives du coffrage proprement dit, de manière que ces emboutissages agissent comme des butées de retenue marginale pour lesdites planches, conjointement avec les butées établies par les entretoises intérieures (2).

Pour le reste, le cadre, comme il est classique, il sera pourvu d'orifices (14) pour le passage des barres d'écartement, et entre ses entretoises, on établira des barres (15) en guise de poignées.

On obtient de la sorte une structure légère, caractéristique déterminante étant donné l'utilisation manuellement portable prévue pour les panneaux de coffrage, dans laquelle les dits panneaux sont facilement interaccouplables, avec des unions solides et résistantes.

## Revendications

1. Cadre et verrou pour panneau de coffrage manuellement portable, qui partant d'un cadre convenablement entretoisé pour recevoir la ou les planches en bois de coffrage, ledit cadre étant muni de moyens d'accouplement à celui de panneau contigus, et d'une platine métallique périmétrale (3), pourvue d'un alignement également périmétral d'orifices (4) pour le passage des verrous d'union entre panneaux, avec la particularité spéciale que chacun des dits orifices présente un secteur intermédiaire et circulaire (4), et deux secteurs extrêmes (4') radialement prolongés et en opposition, de largeur substantiellement inférieure au diamètre du secteur intermédiaire (4), tandis que chaque verrou est matérialisé dans un tourillon (5) de diamètre en accord avec le secteur circulaire et central des orifices (4) et pourvu d'une broche transversale et diamétrale (8) à proximité d'une de ses extrémités et d'une tête (7) à son autre extrémité, broche (8) qui est dimensionnellement en accord avec les prolongements opposés (4') des orifices précités (4), de manière que dans une position angulaire pour le verrou, celui-ci soit susceptible de passer à travers les orifices (4) des deux platines (3) adjacentes, qui appartiennent à deux panneaux de coffrage contigus, **caractérisés en ce que** entre la tête et la broche (8) est pourvue une large rainure longitudinale et diamétrale (9) où se trouve un coin (10) de serrage pour le verrou qui, lorsque le verrou est passé à travers desdites orifices (4) et a subi un mouvement giratoire de 90°, peut être déplacé au sein de ladite rainure (9), immobilisant ainsi le verrou, ledit coin (10) incorporant à une de ses extrémité une tête (11) d'actionnement sur celui-ci, tandis que son extrémité opposée est pourvue d'un emboutissage latéral (12) qui agit en tant que butée de retenue pour ledit coin (10), qui empêche son désaccouplement par rapport au tourillon (5).

## Patentansprüche

1. Rahmen und Verriegelung für eine von Hand zu transportierende Schalungsplatte, die ausgehend von einem Rahmen, der angemessen verstrebt ist, um eine oder mehrere Holzbohlen der Schalung aufzunehmen, wobei besagter Rahmen mit Elementen zur Befestigung an den anliegenden Platten versehen ist und mit einer metallischen Umfangsplatte (3), die über ebenfalls umfänglich angeordnete Öffnungen (4) verfügt, um Verriegelungen zur Verbindung der Platten aufzunehmen mit der Besonderheit, dass jede der besagten Öffnungen einen mittleren, kreisförmigen Bereich (4) aufweist und zwei Endbereiche (4'), die radial verlängert sind und sich gegenüberliegen, wobei sie wesentlich kürzer sind als der Durchmesser des mittleren Bereichs (4), während jede Verriegelung in einem Zapfen (5) ausgeführt ist, dessen Durchmesser mit dem kreisförmigen, mittleren Bereich der Öffnungen (4) übereinstimmt und über eine quer und in Durchmesserrichtung verlaufende Spindel (8) verfügt, die einem Ende benachbart ist und über einen Kopf (7) an dem anderen Ende, wobei die Spindel (8) in ihren Ausmessungen mit den gegenüberliegenden Verlängerungen (4') der genannten Öffnungen (4) übereinstimmt, so dass in einer für die Verriegelung winkligen Position dieses durch die Öffnungen (4) geführt werden kann, die sich in den beiden nebeneinander liegenden Platten (3) befinden, die zu zwei nebeneinanderliegenden Schalungsplatten gehören, **dadurch gekennzeichnet, dass** zwischen dem Kopf und der Spindel (8) eine lange in Längsrichtung und Durchmesserrichtung verlaufende Nut (9) vorgesehen ist, in der sich ein Stellkeil (10) für die Verriegelung, der, da die Verriegelung durch die besagten Öffnungen (4) geführt wird und eine Drehbewegung von 90° durchführt, zur Mitte der besagten Nut (9) bewegt werden kann, wodurch die Verriegelung festgestellt wird, wobei der besagte Stellkeil (10) an einem seiner Enden über einen Kopf (11) verfügt, der auf diesen einwirkt, während das gegenüberliegende Ende eine seitliche Tiefziehung (12) aufweist, die als Anschlag für den besagten Stellkeil (10) funktioniert und verhindert, dass er sich vom dem Zapfen (5) löst.

## Claims

1. Frame and latch for portable manual shuttering panel, which starting from a frame appropriately braced to receive the wooden shuttering plank or planks, the aforementioned frame being provided with means of coupling to that of the contiguous panels, and with a peripheral metallic flange (3) provided with a likewise peripheral alignment of holes (4) for the passage of latches joining panels, having the special particularity that each of the aforementioned holes has an intermediate and circular sector (4), and two end sectors (4') radially prolonged and in opposition, of width substantially less than the diameter of the intermediate sector (4), whilst each latch is embodied in a gudgeon (5) of diameter in consonance with the circular and central sector of the holes (4) and provided with a transversal and diametrical shank (8) in the vicinity of one of its ends and with a head (7) on its other end, which shank (8) is dimensionally in consonance with the opposing prolongations (4') of the aforesaid holes (4), so that in an angular position for the latch, these are capable of passing through the holes (4) of the two adjacent flanges (3), which belong to two contiguous shuttering panels, **characterised in that** between the head and the shank (8) a wide longitudinal and diametrical groove (9) is provided wherein a wedge (10) is to be found to apply pressure for the latch, which wedge, when the latch is passed through the aforementioned holes (4) and has undergone a rotational movement of 90°, can be displaced into the aforementioned groove (9), thereby immobilizing the latch, the aforementioned wedge (10) incorporating on one of its ends a head (11) for acting thereon, whilst its opposite end has a lateral recess (12) which acts as a restraint for the aforementioned wedge (10) which impedes its decoupling with respect to the gudgeon (5).
